# EUROPÄISCHE PATENTSCHRIFT

(11) **EP 0 648 452 B1**
(45) Veröffentlichungstag und Bekanntmachung des Hinweises auf die Patenterteilung: **18.03.1998**
(21) Anmeldenummer: 94112672.4
(22) Anmeldetag: 13.08.1994
(51) Int. Cl.: A47C 7/40

(54) **Höhenverstellung für Rückenlehnen von Stühlen**
A height-adjusting device for the backrest of chairs
Dispositif de réglage en hauteur pour dossiers de chaises

(30) Priorität: 15.10.1993 DE 4335320
(43) Veröffentlichungstag der Anmeldung: 19.04.1995
(73) Patentinhaber: SIFA Sitzfabrik GmbH, 92237 Sulzbach-Rosenberg (DE)
(72) Erfinder: Neumüller,Konrad, deceased (DE)
(74) Vertreter: Merten, Fritz

(56) Entgegenhaltungen:
- US-A- 3 526 430
- US-A- 4 616 877
- US-A- 5 007 678

## Beschreibung

Die Erfindung betrifft eine Höhenverstellung für Rückenlehnen von Stühlen, insbesondere von Bürodrehstühlen, mit den Merkmalen des Oberbegriffs des Anspruchs 1.

Schraubklemmungen zum Einstellen der Höhe einer Rückenlehne, wobei die Rückenlehne aus einer ggf. gepolsterten Rückenplatte besteht, die mit einem Befestigungselement verbunden ist, welches längsverschieblich auf einem Rückenlehnenträger angeordnet ist, und wobei Feststellmittel zur gegenseitigen Verklemmung von Rückenlehnenträger und Befestigungselement vorhanden sind, sind lange bekannt.

Es wurde versucht, demgegenüber den Bedienungskomfort zu erhöhen, indem beispielsweise vorgeschlagen wurde, die Rückenlehne von einer sitzenden Person über ein Handrad und eine Spindel einzustellen (DE-A-39 39 321). Ein anderer Vorschlag zeigt eine Klemmung einer verschieblichen, die Rückenlehne tragenden Stange durch zwei, mittels einer Zugfeder vorgespannte, schwenkbar gelagerte Winkeleisen, die mit Ausnehmungen an der Stange klemmend anliegen und mittels eines Druckknopfs von dieser gelöst werden können (DE-A-22 18 894).

Aufgabe der Erfindung ist es, eine Höhenverstellung für Rückenlehnen von Stühlen, insbesondere von Bürodrehstühlen zu schaffen, die einen hohen Bedienungskomfort aufweist und die einfach an verschiedene Rückenlehnenträger zu adaptieren ist.

Diese Aufgabe wird mit den im kennzeichnenden Teil des Anspruchs 1 genannten Merkmalen gelöst. Fortbildungen und vorteilhafte Ausführungen der Erfindung sind in den weiteren Ansprüchen umfaßt.

Erfindungsgemäß besteht das Feststellmittel einer Höhenverstellung für Rückenlehnen von Stühlen der eingangs genannten Art aus einem Klemmkörper, der auf der der Rückenplatte entgegengesetzten Seite des Befestigungselements angeordnet ist. Der Klemmkörper weist mindestens eine Durchgangsbohrung oder mindestens einen durchgehenden Schlitz auf und mindestens ein Anker ist an seinem einen Ende durch eine Bohrung oder einen Schlitz des Befestigungselements hindurchgeführt und mit Hinterschneidungen in diesem gehalten. An seinem anderen Ende ist der Anker durch den Klemmkörper hindurchgeführt und mittels einer Bohrung und eines Bolzens mit einem Hebel verbunden, der Hebel ist um den Bolzen schwenkbar gelagert und weist einen Ansatz auf, der klemmend zwischen den Bolzen und den Klemmkörper einschwenkbar ist, wodurch die auf den Anker ausgeübte Zugkraft und der gleichzeitige Druck auf den Klemmkörper das Befestigungselement und den Rückenlehnenträger zueinander feststellt. Dabei ist es vorteilhaft, wenn der Ansatz um eine geringe Strecke über den höchsten Druckpunkt eingeschwenkt werden kann und in eine Rastposition kommt.

Vorteilhafterweise ist der Klemmkörper zwischen dem Befestigungselement und dem Bolzen höhenveränderlich ausgelegt.

Nach einer besonders bevorzugten Ausführung der Erfindung besteht der Klemmkörper aus zwei aneinanderliegenden und gegeneinander auf einer schrägen Fläche verschiebbaren Teilen, wobei zwischen Anschlägen beider Teile mindestens eine Druckfeder angeordnet ist, welche beide Teile entlang der Schräge auseinanderzudrücken strebt. Durch diese Anordnung wird erreicht, daß sich die Klemmung selbsttätig nachstellt, da die Druckfeder den Klemmkörper stets zur Anlage an das Befestigungselement und den Ansatz drückt und genügend Spielraum zum Nachstellen zwischen den beiden Teilen des Klemmkörpers vorhanden ist. Die aneinanderliegenden Teile des Klemmkörpers können auch mit zueinander passenden Rastmitteln, wie Stufen oder Verzahnungen versehen sein.

Nach einer anderen Ausführung der Erfindung ist der Klemmkörper ein elastisches Element aus Hartgummi oder einem Elastomer.

Nach einer weiteren besonders bevorzugten Ausführung der Erfindung ist zwischen dem Ansatz des Hebels und dem Klemmkörper ein Druckkörper angeordnet. Dieser Druckkörper ist beispielsweise an seiner einen Seite an seitlichen Zapfen des Ansatzes des Hebels schwenkbar gelagert und an seiner anderen Seite abgerundet und liegt in einer Mulde des Klemmkörpers, wobei der Druckkörper bei eingeschwenktem Ansatz über den höchsten Druckpunkt von Ansatz und Druckkörper in eine klemmende Rastposition bringbar ist.

Vorteilhafterweise ist zur Erhöhung des Bedienungskomforts zwischen einem oberen Bereich des Rückenlehnenträgers und einem unteren Bereich des Befestigungselements wenigstens eine Zugfeder eingesetzt.

Im folgenden wird die Erfindung anhand von Zeichnungen beispielhaft näher beschrieben. Dabei zeigen:
- Fig. 1: eine Seitenansicht der Höhenverstellung in geöffneter Position;
- Fig. 2: die Seitenansicht gemäß Fig. 1 in Klemmposition;
- Fig. 3: eine Explosionsdarstellung der Höhenverstellung;
- Fig. 4: eine Unteransicht des Hebels;
- Fig. 5: eine Vorderansicht des Druckkörpers;
- Fig. 6: eine Unteransicht eines Teils des Klemmkörpers.

Die in den Fig. 1 bis 3 gezeigte Höhenverstellung ist hier mit einer Rückenlehne aus Rückenplatte 1, Rückenlehnenträger 2 und Befestigungselement 3 gezeigt. Die Rückenplatte 1, die eine Holzplatte oder eine Kunststoff- oder Metallschale sein kann, ist mit dem flächig ausgebildeten Befestigungselement 3 verschraubt. Das Befestigungselement 3, das aus Metall oder Kunststoff bestehen kann, liegt an dem Rückenlehnenträger 2 an, wobei zwischen dem Befestigungselement 3 und dem Rückenlehnenträger 2 wenigstens zueinander passende, vorzugsweise profilierte Gleitflächen angeordnet sind. Das Befestigungselement 3 und der Rückenlehnenträger 2 werden durch die Klemmvorrichtung verbunden, die in Fig. 1 in geöffneter und in Fig. 2 in geschlossener Position gezeigt ist. Die eine Seite der Klemmung wird durch Hinterschneidungen 15 eines Ankers 7 gebildet, der durch Schlitze in dem Befestigungselement 3 und dem Rückenlehnenträger 2 geführt ist. Der Schlitz 16 im Befestigungselement 3 ist dabei so ausgelegt, daß der Anker 7 mit seinen Hinterschneidungen 15 hinter und neben diesem zum Anliegen kommt, während der Schlitz 22 im Rückenlehnenträger 2 die Länge aufweist, um die die Rückenlehne entlang des Rückenlehnenträgers 3 maximal bewegt werden soll. An seinem anderen Ende weist der Anker 7 eine Bohrung 14 auf, mit der er in eine mittige Ausnehmung 8' an einem in Klemmposition auf das Befestigungselement gerichteten Ansatz 8'' eines Hebels 8 greift, welcher seitlich dieser Ausnehmung 8' ebenfalls Bohrungen 9 aufweist. Durch die Bohrungen 9, 14 ist ein Bolzen 10 gesteckt, so daß der Hebel 8 schwenkbar an dem Anker 7 gelagert ist. Der Hebel 8, der in Fig. 4 in der Unteransicht dargestellt ist, weist weiter außen an dem Ansatz 8'' Zapfen 19 auf, die in Langlöcher 12 in seitlich hochstehenden Lappen 11'' eines in Fig. 5 näher dargestellten Druckkörpers 11 greifen, der mit seinem anderen, abgerundeten Ende 11' in einer Mulde eines Klemmkörpers liegt. Der Druckkörper 11 weist eine mittige Ausnehmung 11''' für den Anker 7 auf.

Der Klemmkörper besteht aus zwei rechteckigen Teilen 4, 5 mit dreieckigem Querschnitt, so daß sich zwei schräge Flächen ergeben, mit denen die beiden Teile 4, 5 so aneinanderliegen, daß sich insgesamt ein etwa rechteckiger Querschnitt ergibt. Beide Teile 4, 5 können gegeneinander auf den schrägen Flächen gleiten, wobei sie dadurch zusammengehalten und in ihrer Bewegung begrenzt werden, daß das eine Teil 4 seitlich Zapfen 21 und das andere Teil hochragende Stege 20 mit Langlöchern 20' aufweist. Die schrägen Flächen beider Teile sind, wie in Fig. 6 anhand einer Unteransicht auf Teil 4 genauer dargestellt ist, mit Längsnuten 24 versehen, die jeweils an dem flachen Ende des Teils 4, 5 mit Anschlägen 4' versehen sind und in denen Druckfedern 6 liegen, die die beiden Teile 4, 5 entlang ihrer Schrägen auseinanderzudrücken suchen. Dadurch sind die beiden Teile 4, 5 des Klemmkörpers bestrebt, eine größere Gesamthöhe gegenüber dem Befestigungselement 3 zu erreichen, wodurch die durch Abnutzung oder Ermüdung einzelner Teile nachlassende ursprüngliche Spannkraft stets durch einen quasi wachsenden Klemmkörper wieder hergestellt wird. Beide Teile 4, 5 des Klemmkörpers weisen mittige Schlitze 25 für den Anker 7 auf. Zwischen dem Klemmkörper und dem Befestigungselement 3 ist eine geschlitzte Abstandsplatte 13 eingesetzt.

In der geöffneten Position ist der Hebel 8 um den Bolzen 14 nach außen geschwenkt und hat über die Zapfen 19 in den Langlöchern 12 des Druckkörpers 11 diesen in eine geneigte Position gebracht. Zwischen den Hinterschneidungen 15 des Ankers 7 und dem Klemmkörper 4, 5 findet keine Klemmung statt. Die Rückenlehne läßt sich entlang des Rückenlehnenträgers 2 verschieben, wobei seitlich zwischen einem unteren Bereich des Befestigungselements 2 und einem oberen Bereich des Rückenlehnenträgers 2 in Fig. 5 angedeutete Zugfedern 23 eingehängt sind, die das Befestigungselement 3 nach oben zu ziehen trachten.

Zum Festklemmen der Rückenlehne wird der Hebel 8 nach unten geschwenkt und zieht über seine Zapfen 19 in den Langlöchern 12 des Druckkörpers 11 diesen in eine im wesentlichen vertikale Position zu dem Befestigungselement 3. Durch das gelenkige Einsetzen des Druckkörpers 11 zwischen dem Ansatz 8'' des Hebels 8 und dem Klemmkörper wird ein Schnappeffekt erzielt, der dem Benutzer die Stellfunktion fühlbar macht. Durch das Einschwenken des Druckkörpers 11 wird eine Zugkraft auf den Anker 7 und gleichzeitig eine Druckkraft auf den Klemmkörper ausgeübt, wodurch die Rückenlehne an dem Rückenlehnenträger festgeklemmt wird. Der Druckkörper gleitet dabei einen minimalen Weg über den größten Druckpunkt hinaus in eine Rastposition.

## Patentansprüche

1. Höhenverstellung für Rückenlehnen von Stühlen, insbesondere von Bürodrehstühlen,
wobei die Rückenlehne aus einer ggf. gepolsterten Rückenplatte (1) besteht, die mit einem Befestigungselement (3) verbunden ist, welches längsverschieblich auf einem Rückenlehnenträger (2) angeordnet ist, und wobei Feststellmittel zur gegenseitigen Verklemmung von Rückenlehnenträger (2) und Befestigungselement (3) vorhanden sind,
**dadurch gekennzeichnet**,
daß das Feststellmittel aus einem Klemmkörper (4, 5) besteht, der auf der der Rückenplatte (1) entgegengesetzten Seite des Befestigungselements (3) angeordnet ist,
daß der Klemmkörper (4, 5) mindestens eine Durchgangsbohrung oder mindestens einen durchgehenden Schlitz aufweist,
daß mindestens ein Anker (7) an seinem einen Ende durch eine Bohrung oder einen Schlitz des Befestigungselements (3) hindurchgeführt und mit Hinterschneidungen (15) in diesem gehalten ist,
daß der Anker (7) an seinem anderen Ende durch den Klemmkörper (4, 5) hindurchgeführt ist und mittels einer Bohrung und eines Bolzens (10) mit einem Hebel (8) verbunden ist,
daß der Hebel (8) um den Bolzen (10) schwenkbar gelagert ist,
und daß der Hebel (8) einen Ansatz aufweist, der klemmend zwischen den Bolzen (10) und den Klemmkörper (4, 5) einschwenkbar ist, wodurch die auf den Anker (7) ausgeübte Zugkraft und der gleichzeitige Druck auf den Klemmkörper (4, 5) das Befestigungselement (3) und den Rückenlehnenträger (2) zueinander feststellt.

2. Höhenverstellung nach Anspruch 1,
**dadurch gekennzeichnet**,
daß der Klemmkörper (4, 5) zwischen dem Befestigungselement (3) und dem Bolzen (10) höhenveränderlich ist.

3. Höhenverstellung nach Anspruch 2,
**dadurch gekennzeichnet**,
daß der Klemmkörper (4, 5) aus zwei aneinanderliegenden und gegeneinander auf einer schrägen Fläche verschiebbaren Teilen besteht,
wobei zwischen Anschlägen (4') beider Teile mindestens eine Druckfeder (6) angeordnet ist, welche beide Teile entlang der Schräge auseinanderzudrücken strebt.

4. Höhenverstellung nach Anspruch 3,
**dadurch gekennzeichnet**,
daß die aneinanderliegenden Teile des Klemmkörpers mit zueinander passenden Rastmitteln, wie Stufen oder Verzahnungen versehen sind.

5. Höhenverstellung nach Anspruch 2,
**dadurch gekennzeichnet**,
daß der Klemmkörper ein elastisches Element aus Hartgummi oder einem Elastomer ist.

6. Höhenverstellung nach Anspruch 1,
**dadurch gekennzeichnet**,
daß zwischen dem Ansatz (8'') des Hebels (8) und dem Klemmkörper (4, 5) ein Druckkörper (11) angeordnet ist.

7. Höhenverstellung nach Anspruch 6,
**dadurch gekennzeichnet**,
daß der Druckkörper (11) an seiner einen Seite an seitlichen Zapfen (19) des Ansatzes (8'') des Hebels (8) schwenkbar gelagert ist und an seiner anderen Seite abgerundet ist und in einer Mulde des Klemmkörpers (4, 5) liegt,
wobei der Druckkörper (11) bei eingeschwenktem Ansatz (8'') über den höchsten Druckpunkt von Ansatz (8'') und Druckkörper (11) in eine klemmende Rastposition bringbar ist.

8. Höhenverstellung nach Anspruch 1,
**dadurch gekennzeichnet**,
daß zwischen einem oberen Bereich des Rückenlehnenträgers (2) und einem unteren Bereich des Befestigungselements (3) wenigstens eine Zugfeder (23) eingesetzt ist.

## Claims

1. A height adjustment for the backrests of chairs, more particularly office swivel chairs, wherein the backrest consists of an optionally padded backplate (1) which is connected to an attachment element (3) arranged so as to be displaceable longitudinally of a backrest support (2), and wherein locking means are present for mutually locking the backrest support (2) and the attachment element (3) together, characterised in that the locking means comprise a clamping body (4, 5) which is arranged on the opposite side of the attachment element (3) from the back plate (1), in that the clamping body (4, 5) has at least one hole or slot passing therethrough, in that one end of at least one fixing element (7) passes through a hole or slot in the attachment element (3) and is fixed therein by undercuts (15), in that, at its other end, the fixing element (7) is guided through the clamping body (4, 5) and by means of a hole and a pin (10) is connected to a lever (8), in that the lever (8) is mounted so as to pivot around the pin (10), and in that the lever (8) has a projection which may be pivoted inwards between the pin (10) and the clamping body (4, 5) to effect clamping, thereby causing the tensile force exerted on the anchor (7) and the simultaneous pressure on the clamping body (4, 5) to lock the attachment element (3) and the backrest support (2) together.

2. A height adjustment according to Claim 1, characterised in that the clamping body (4, 5) is vertically adjustable between the attachment element (3) and the pin (10).

3. A height adjustment according to Claim 2, characterised in that the clamping body (4, 5) consists of two mutually adjacent parts which are displaceable relative to one another on an inclined surface, and at least one compression spring (6) is positioned between stops (4') of the two parts which tends to force the two parts apart along the inclined surface.

4. A height adjustment according to Claim 3, characterised in that the adjacent parts of the clamping body are provided with matching detent means, such as steps or teeth.

5. A height adjustment according to Claim 2, characterised in that the clamping body is a resilient element made of hard rubber or an elastomer.

6. A height adjustment according to Claim 1, characterised in that a pressure body (11) is arranged between the projection (8'') of the lever (8) and the clamping body (4, 5).

7. A height adjustment according to Claim 6, characterised in that, on one side, the pressure body (11) is pivotally mounted on lateral bearing (19) of the projection (8'') of the lever (8) and on its other side is rounded off and lies in a depression of the clamping body (4, 5), wherein, with the projection (8'') pivoted inwards, the pressure body (11) may be moved over the maximum centre of pressure of the projection (8'') and the pressure body (11) into a clamping detent position.

8. A height adjustment according to Claim 1, characterised in that at least one tension spring (23) is fitted between an upper region of the backrest support (2) and a lower region of the attachment element (3).

## Revendications

1. Dispositif de réglage en hauteur pour le dossier de sièges, en particulier de sièges tournants de bureau, où le dossier est constitué d'une plaque de dossier (1) éventuellement rembourrée, qui est reliée à un élément de fixation (3), lequel est disposé, en pouvant subir un coulissement longitudinal, sur un support de dossier (2), des organes d'immobilisation étant présents pour assurer le coincement réciproque du support de dossier (2) et de l'élément de fixation (3), caractérisé en ce que l'organe d'immobilisation est constitué d'un corps de serrage (4, 5), qui est disposé sur le côté de l'élément de fixation (3) opposé à la plaque de dossier (1) ; que le corps de serrage (4, 5) comporte au moins un trou traversant ou au moins une fente traversante ; qu'au moins une ancre (7) est, en l'une de ses extrémités, traverse un trou ou une fente de l'élément de fixation (3), et est maintenue dans ce dernier grâce à des contre-dépouilles (15) ; que l'ancre (7), en son autre extrémité, traverse le corps de serrage (4, 5) et, par un trou et un boulon (10), est reliée à un levier (8) ; que le levier (8) est logé en pivotement autour du boulon (10) ; et que le levier (8) comporte un épaulement, qui avec un effet de serrage peut être rabattu entre le boulon (10) et le corps de serrage (4, 5), ce en conséquence de quoi la force de traction exercée sur l'ancre (7) et la pression simultanée exercée sur le corps de serrage (4, 5) immobilisent l'un par rapport à l'autre l'élément de fixation (3) et le support de dossier (2).

2. Dispositif de réglage en hauteur selon la revendication 1, caractérisé en ce que le corps de serrage (4, 5) est réglable en hauteur entre l'élément de fixation (3) et le boulon (10).

3. Dispositif de réglage en hauteur selon la revendication 2, caractérisé en ce que le corps de serrage (4, 5) est constitué de deux pièces s'appuyant l'une contre l'autre et pouvant coulisser l'une par rapport à l'autre sur une surface inclinée, au moins un ressort de compression (6), qui tend à écarter l'une de l'autre les deux pièces le long de la surface inclinée, étant disposé entre des butées (4') des deux pièces.

4. Dispositif de réglage en hauteur selon la revendication 3, caractérisé en ce que les pièces du corps de serrage qui s'appuient l'une contre l'autre sont pourvues de moyens d'encliquetage, qui correspondent l'un à l'autre, tels que des étagements ou des engrenages.

5. Dispositif de réglage en hauteur selon la revendication 2, caractérisé en ce que le corps de serrage est un élément élastique en caoutchouc dur ou en un élastomère.

6. Dispositif de réglage en hauteur selon la revendication 1, caractérisé en ce qu'un corps de pression (11) est disposé entre l'épaulement (8'') du levier (8) et le corps de serrage (4, 5).

7. Dispositif de réglage en hauteur selon la revendication 6, caractérisé en ce que le corps de pression (11) est logé en pivotement, sur l'une de ses faces, par rapport à des pivots latéraux (19) de l'épaulement (8'') du levier (8), et est arrondi sur son autre face, et est logé dans un creux aménagé dans le corps de serrage (4, 5), le corps de pression (11), quand l'épaulement (8'') est rabattu, pouvant être placé dans une position d'encliquetage à effet de serrage, en passant par le point de pression la plus élevée de l'épaulement (8'') et du corps de pression (11).

8. Dispositif de réglage en hauteur selon la revendication 1, caractérisé en ce qu'au moins un ressort de traction (23) est inséré entre une zone supérieure du support de dossier (2) et une zone inférieure de l'élément de fixation (3).
